# EUROPÄISCHE PATENTSCHRIFT

(11) **EP 0 149 649 B1**
(45) Veröffentlichungstag und Bekanntmachung des Hinweises auf die Patenterteilung: **28.10.1987**
(21) Anmeldenummer: 84902706.5
(22) Anmeldetag: 05.07.1984
(51) Int. Cl.: B24C 5/08

(54) **VORRICHTUNG ZUM BESCHLEUNIGEN VON STRAHLMITTEL**
DEVICE FOR ACCELERATING AN ABRASIVE
INSTALLATION POUR L'ACCELERATION D'UN ABRASIF

(30) Priorität: 08.07.1983 DE 3324710
(43) Veröffentlichungstag der Anmeldung: 31.07.1985
(73) Patentinhaber: WADEPHUL, Jost, 21614 Buxtehude (DE); WESTPHALEN, Jürgen, D-2359 Kisdorf (DE)
(72) Erfinder: WADEPHUL, Jost, 21614 Buxtehude (DE); WESTPHALEN, Jürgen, D-2359 Kisdorf (DE)
(74) Vertreter: Liebelt, Rolf, Dipl.-Ing.
(86) Internationale Anmeldenummer: EP8400205
(87) Internationale Veröffentlichungsnummer: WO8500312

## Beschreibung

Die Erfindung betrifft eine Vorrichtung zum Beschleunigen eines aus magnetisch beeinflussbaren, insbesondere Eisenpartikeln bestehenden Strahlmittels zum Behandeln von Oberflächen mit längs des Weges des Strahlmittels, vorzugsweise auf einem Rohr als Beschleunigungselemente angeordneten Magnetspulen, die in Abhängigkeit vom Durchschreiten des im Spulenfeld sich bewegenden Strahlmittels durch das Magnetfeldmaximum er- oder entregt werden.

Bei einer solchen aus der CH-PS 240861 bekannten Vorrichtung wird das Strahlmittel mit einer Anfangsgeschwindigkeit der Beschleunigungsstrecke zugeführt und von deren ersten beiden Magnetspulen, die abwechselnd und im Takt mit den weiteren, die Beschleunigung des Strahlmittels herbeiführenden Magnetspulen er- oder entregt werden, den folgenden Magnetspulen paketiert zugeleitet. Nachteilig ist hierbei, dass das Strahlmittel eine Anfangsgeschwindigkeit aufweisen muss, die in Abhängigkeit von der Grösse der in die Beschleunigungsstrecke eingespeisten Strahlmittelpakete gesteuert werden muss; denn eine zu hohe Anfangsgeschwindigkeit führt zum Verstopfen der Beschleunigungsstrecke und damit zum Ausfall der Vorrichtung. Bei einer zu niedrigen Anfangsgeschwindigkeit dagegen arbeitet die Vorrichtung mit geringer Leistung, da nicht die optimale Strahlmittelmenge beschleunigt wird.

Aufgabe der Erfindung ist es nun, eine Vorrichtung zum Beschleunigen eines aus magnetisch beeinflussbaren Partikeln bestehenden Strahlmittels zu schaffen, die das Strahlmittel von einem ruhenden Vorrat aufnimmt.

Diese Aufgabe wird erfindungsgemäss ausgehend von einer Vorrichtung der eingangs beschriebenen Art dadurch gelöst, dass die vorzugsweise kernlose erste und zweite Magnetspule, in deren Wirkungsbereich ein Vorrat des zu beschleunigenden Strahlmittels angelegt ist, am Anfang der Beschleunigungsstrecke gegensinnig gepolt sind und synchron er- oder entregt werden.

Durch die erfindungsgemäss gegensinnig gepolten und synchron betriebenen Magnetspulen wird eine bestimmte Strahlmittelmenge von dem ruhenden Strahlmittelvorrat abgenommen und zur Beschleunigung den folgenden Magnetspulen zugeführt. Da die auf diese Weise in die Beschleunigungsvorrichtung eingespeiste Strahlmittelmenge ausschliesslich von den ersten zwei Magnetspulen geregelt wird, ist weder eine Übernoch Unterdosierung des Strahlmittels in die Beschieunigungsstrecke zu befürchten.

In einer bevorzugten Ausführungsform der Erfindung wird das Strahlmittel über ein sich etwa horizontal erstreckendes Zuteilrohr, das mit einem Strahlmittelvorrat, z. B. in einem Bunker über dessen Auslass in Verbindung steht, in die Vorrichtung eingespeist; denn das sich im Zuteilrohr in Form eines Auslauf- oder Schüttkegels ansammelnde Strahlmittel regelt den Abfluss aus dem Bunker selbsttätig. Dabei ist die erste Magnetspule der erfindungsgemässen Vorrichtung zweckmässigerweise im Bereich des Schüttkegels verschiebbar auf dem Zuteilrohr angeordnet. Dies ermöglicht ohne Mühen ein Verändern des Abstandes zwischen der ersten und zweiten Magnetspule, die vorzugsweise im Bereich des Schüttkegelbeginns oder unteren Schüttkegelrandes auf dem Zuteilrohr angebracht ist, und damit der Strahlmenge, die der Vorrichtung zugeführt wird.

Weitere zweckmässige Ausgestaltungen der Erfindung sind in den Unteransprüchen angegeben.

Ein Ausführungsbeispiel der Erfindung wird noch an Hand der Zeichnung beschrieben, in der in schematischer Seitenansicht eine Vorrichtung zum Beschleunigen von aus magnetisch beeinflussbaren Partikeln bestehendem Strahlmittel gezeigt ist.

Bei der dargestellten Vorrichtung, in die das Strahlmittel in Richtung des Pfeiles A ein- und aus der dasselbe in Richtung des Pfeiles B austritt, besteht die Beschleunigungsstrecke 1 aus einem krümmbaren Rohr, auf dessen Wandung im Abstand voneinander eine Vielzahl von vorzugsweise kernlosen Magnetspulen N, N₁, N₂... Nₓ angeordnet sind. In die Beschleunigungsstrecke 1 mündet ein sich im wesentlichen horizontal erstreckendes Zuteilrohr 2, dessen Einlaufende mit dem Auslauftrichter 3 eines nicht gezeigten Strahlmittelbunkers in Verbindung steht. Das aus dem Strahlmittelbunker ausfliessende Strahlmittel sammelt sich im horizontalen Bereich des Zuteilrohres 2 in Form eines Schütt- oder Auslaufkegels 4 an, der einen sich selbsttätig öffnenden Verschluss des Strahlmittelbunkers bildet. Auf dem Zuteilrohr 2 sind im Bereich des Schüttkegels 4 zwei Magnetspulen Z, und Z₂, die kernlos sein können, verschiebbar gelagert. Dabei ist die zweite an die Beschleunigungsstrecke 1 angrenzende Magnetspule Z₂ im Bereich des Schüttkegelbeginns oder unteren Schüttkegelrandes 5 angebracht, während die erste Magnetspule Z, in einem Abstand von der zweiten Magnetspule Z₂ in Richtung auf den Strahlmittelbunker auf dem Zuteilrohr 2 angeordnet ist.

Die erste und zweite Magnetspule Z, bzw. Z_{z}, deren Abstand durch deren verschiebbare Anordnung auf dem Zuteilrohr 2 zur Steuerung der in die Beschleunigungsstrecke 1 einzuspeisenden Strahlmittelmenge leicht verändert werden kann, werden synchron er- oder entregt und sind gegensinnig gepolt, d. h. dass sich z. B. deren Pluspole gegenüberstehen, während die Minuspole zur Beschleunigungsstrecke 1 bzw. Strahlmittelbunker weisen.

Das Auslassende der Beschleunigungsstrecke 1 ist als Trichter 6 ausgebildet, dessen Wandung mehrere, unabhängig steuerbare Ablenkmagnete 7 trägt, die das beschleunigte und als pulsierender Stahl aus der Beschleunigungsstrecke 1 austretende Strahlmittel in der Flugbahn ablenken, um die zu behandelnden Oberflächen mit Strahlmittel gleichmässig zu beaufschlagen, ohne die Beschleunigungsrichtung selbst z. B. durch Krümmen des die Beschleunigungsstrecke 1 bildenden Rohres stark zu verändern. In die Wandung dieses Rohres ist ebenso wie in diejenige des Zuteilrohres 2 ein elektrischer Leiter (nicht dargestellt), vorzugsweise wendelförmig, eingearbeitet, der als Kontrollelement für den vom Strahlmittel an den Rohrwandungen erzeugten Abrieb dient. Durch diesen Leiter fliesst ein geringer Strom, dessen Fluss unterbrochen wird, wenn der Leiter beim Abtragen der Rohrwandung durch das Strahlmittel zerstört wird.

Die Dauer und die zeitliche Folge der Ent- und Erregung der Magnetspulen Z₁ Z₂ sowie N bis Nₓ erfolgt in Abhängigkeit vom Strahlmittelfluss in der Beschleunigungsstrecke 1 über einen nicht dargestellten elektrischen Steuerkreis 8.

## Patentansprüche

1. Vorrichtung zum Beschleunigen eines aus magnetisch beeinflussbaren, insbesondere Eisenpartikeln bestehenden Strahlmittels zum Behandeln von Oberflächen mit längs des Weges des Strahlmittels, vorzugsweise auf einem Rohr als Beschleunigungselemente angeordneten Magnetspulen (N, N" N₂... Nₓ), die in Abhängigkeit vom Durchschreiten des im Spulenfeld sich bewegenden Strahlmittels durch das Magnetfeldmaximum er- oder entregt werden, dadurch gekennzeichnet, dass die erste (Z,) und die zweite (Z₂) Magnetspule, in deren Wirkungsbereich ein Vorrat des zu beschleunigenden Strahlmittels angelegt ist, am Anfang der Beschleunigungsstrecke (1) gegensinnig gepolt sind und synchron er- oder entregt werden.

2. Vorrichtung nach Anspruch 1, dadurch gekennzeichnet, dass das Strahlmittel der Beschleunigungsstrecke (1) über ein sich etwa horizontal erstreckendes Zuteilrohr (2), in dem sich das zu beschleunigende Strahlmittel in Form eines Schüttkegels (4) ansammelt und auf dem die erste Magnetspule (Z,) im Bereich des Schüttkegels (4) verschiebbar angeordnet ist, zugeführt wird.

3. Vorrichtung nach Anspruch 2, dadurch gekennzeichnet, dass die zweite Magnetspule (Z₂) im Bereich des Schüttkegelbeginns oder des unteren Schüttkegelrandes (5) auf dem Zuteilrohr (2) verschiebbar angeordnet ist.

4. Vorrichtung nach einem der vorhergehenden Ansprüche, dadurch gekennzeichnet, dass in die Wandung des die Beschleunigungsstrecke (1) bildenden Rohres und/oder des Zuteilrohres (2) ein vorzugsweise wendelförmig verlaufender elektrischer Leiter eingearbeitet ist.

5. Vorrichtung nach einem der vorhergehenden Ansprüche, dadurch gekennzeichnet, dass die vorzugsweise kernlosen Magnetspulen (Zᵢ, Z₂, N bis Nₓ) die Form von Tellern oder Schlüsseln haben.

6. Vorrichtung nach einem der vorhergehenden Ansprüche, dadurch gekennzeichnet, dass das Austrittsende der Beschleunigungsstrecke (1) als Trichter (6) ausgebildet ist, dessen Wandung mehrere voneinander unabhängig steuerbare Ablenkmagnete (7) trägt.

## Claims

1. A device for accelerating an abrasive consisting of magnetically influenceable particles, particularly iron particles, for the treatment of surfaces, with magnetic coils (N, N₁, N₂... Nₓ) arranged as accelerating elements along the path of the abrasive, preferably on a pipe, which coils are energized or de-energized depending on the passage of the abrasive moving in the coil field through the magnetic field maximum, characterised in that the first (Zᵢ) and the second (Z₂) magnetic coils, within the range of action of which a stock of the abrasive to be accelerated is laid down, are oppositely poled at the beginning of the acceleration path (1) and are synchronously energized or de-energized.

2. A device according to claim 1, characterised in that the abrasive is fed to the acceleration path (1) via a substantially horizontally extending metering tube (2), in which the abrasive to be accelerated accumulates in the form of a heaped cone (4) and on which the first magnetic coil (Z,) is mounted for displacement in the region of the heaped cone (4).

3. A device according to claim 2, characterised in that the second magnetic coil (Z₂) is mounted for displacement on the metering tube (2) in the region of the beginning of the heaped cone or of the lower edge (5) of the heaped cone.

4. A device according to one of the preceding claims, characterised in that an electric conductor, preferably extending in the form of a helix, is incorporated in the wall of the pipe forming the acceleration path (1) and/or of the metering tube (2).

5. A device according to one of the preceding claims, characterised in that the magnetic coils (Zi, Z₂, N to Nₓ), which are preferably coreless, have the form of plates or dishes.

6. A device according to one of the preceding claims, characterised in that the outlet end of the acceleration path (1) is constructed in the form of a funnel (6), the wall of which carries a plurality of deflection magnets (7) which can be controlled independently of one another.

## Revendications

1. Installation pour l'accélération d'un abrasif influençable magnétiquement, se composant en particulier de particules de fer, pour le traitement de surfaces, avec des enroulements magnétiques (N, Ni, N₂,... Nₓ) disposés le long du trajet de l'abrasif, avantageusement autour d'un tube, en tant qu'éléments accélérateurs, qui sont excités ou désexcités en relation avec le passage de l'abrasif se déplaçant dans le champ des enroulements par l'effet de la valeur maximale du champ magnétique, caractérisée en ce que le premier enroulement magnétique (Z 1) et le second enroulement magnétique (Z₂), dans la zone d'action desquels est placée une réserve de l'abrasif à accélérer, sont, au début du trajet d'accélération (1), polarisés en sens contraire et sont excités et désexcités en synchronisme.

2. Installation selon la revendication 1 caractérisée en ce que l'abrasif est conduit jusqu'au trajet d'accélération (1) au moyen d'un tube distributeur (2) s'étendant sensiblement horizontalement, dans lequel l'abrasif à accélérer est rassemblé avec la configuration d'un cône de déversement (4) et sur lequel le premier enroulement magnétique (Zᵢ) est disposé de manière déplaçable dans la zone du cône de déversement (4).

3. Installation selon la revendication 2 caractérisée en ce que le second enroulement magnétique (Z₂) est disposé de manière déplaçable sur le tube distributeur (2), dans la zone du début du cône de déversement ou du bord inférieur (5) du cône de déversement.

4. Installation selon l'une des revendications précédentes caractérisée en ce qu'un conducteur électrique, de préférence à disposition hélicoïdale, est encastré dans la paroi du tube constituant le trajet d'accélération (1) et/ou du tube distributeur (2).

5. Installation selon l'une des revendications précédentes caractérisée en ce que les enroulements magnétiques (Zᵢ, Z₂, N à Nₓ), de préférence sans noyau, ont la conformation d'assiettes ou de plats.

6. Installation selon l'une des revendications précédentes caractérisée en ce que l'extrémité de sortie du trajet d'accélération (1) est réalisée comme un entonnoir (6) dont la paroi porte plusieurs électro-aimants déflecteurs (7) pouvant être commandés indépendamment les uns des autres.
